# EUROPÄISCHE PATENTSCHRIFT

(11) **EP 0 946 907 B1**
(45) Veröffentlichungstag und Bekanntmachung des Hinweises auf die Patenterteilung: **20.02.2002**
(21) Anmeldenummer: 97951856.0
(22) Anmeldetag: 17.12.1997
(51) Int. Cl.: G03G 15/16, G03G 15/01

(54) **VERFAHREN ZUM BETREIBEN EINES ELEKTROGRAFISCHEN DRUCKERS ODER KOPIERERS MIT MINDESTENS ZWEI ENTWICKLEREINHEITEN**
OPERATIONAL METHOD FOR AN ELECTROGRAPHIC PRINTER OR COPIER WITH AT LEAST TWO DEVELOPING UNITS
PROCEDE DE FONCTIONNEMENT D'UNE IMPRIMANTE OU D'UNE PHOTOCOPIEUSE ELECTROGRAPHIQUE COMPORTANT AU MOINS DEUX UNITES DE DEVELOPPEMENT

(30) Priorität: 18.12.1996 DE 1965286
(43) Veröffentlichungstag der Anmeldung: 06.10.1999
(73) Patentinhaber: Océ Printing Systems GmbH, 85586 Poing (DE)
(72) Erfinder: KOPP, Walter, D-82024 Taufkirchen (DE)
(74) Vertreter: Schaumburg, Thoenes & Thurn
(86) Internationale Anmeldenummer: DE9702954
(87) Internationale Veröffentlichungsnummer: WO9827472

(56) Entgegenhaltungen:
- EP-A- 0 691 586
- EP-A- 0 710 895
- US-A- 5 270 782
- PATENT ABSTRACTS OF JAPAN vol. 011, no. 239 (P-602), 6.August 1987 & JP 62 049376 A (RICOH CO LTD), 4.März 1987,

## Beschreibung

Die Erfindung betrifft ein Verfahren zum Betreiben eines elektrografischen Druckers oder Kopierers, bei dem auf einen Tonerbildträger Tonerteilchen unterschiedlicher Farben durch mindestens zwei Entwicklereinheiten aufgebracht werden.

In Anwendungsfällen, in denen die Entwicklereinheiten zum Beispiel in einem elektrografischen Drucker nacheinander zwei Ladungsbilder mit unterschiedlichen Farben entwickeln sollen, wobei in beiden Ladungsbildern die zu entwickelnden Bereiche das gleiche Potential haben, muß wahlweise eine der beiden Entwicklereinheiten in einen Übertragungszustand geschaltet werden, in welchem Tonerteilchen auf den Tonerbildträger aufgebracht werden. Die andere Entwicklereinheit bzw. die anderen Entwicklereinheiten müssen sich in einem Ruhezustand befinden, in welchem keine Tonerteilchen auf den Tonerbildträger aufgebracht werden. Es muß also sichergestellt werden, daß eine Entwicklereinheit nur dann auf das Ladungsbild Tonerteilchen aufträgt, wenn das Ladungsbild mit Tonerteilchen dieser Entwicklereinheit entwickelt werden soll. Das erfordert, daß die Entwicklereinheiten mit Tonerteilchen einer nicht benötigten Farbe im Ruhezustand sind, wenn das Ladungsbild an ihnen vorbeibewegt wird. Dabei ist es unerheblich, ob das Ladungsbild bereits mit Tonerteilchen entwickelt wurde, oder ob es noch mit Tonerteilchen an einer nachfolgenden Entwicklereinheit entwickelt werden soll. Der Tonerbildträger ist z.B. ein Fetsleiter, von dem das Tonerbild direkt oder indirekt über ein Transferband auf einen Endbildträger, z.B. Papier, übertragen wird.

Ein bekannte Lösung gemäß einer ersten Ausführungsform in der EP 0 691 586 A1 sieht vor, daß die Entwicklereinheiten im Ruhezustand vom Tonerbildträger abgeschwenkt werden, um ein Übertragen von Tonerteilchen der falschen Farbe zu Verhindern. Nachteilig bei diesem Verfahren ist, daß die Entwicklereinheiten relativ weit abgeschwenkt werden müssen, um vom Übertragungszustand in den Ruhezustand umzuschalten. Entsprechend müssen die Entwicklereinheiten beim Umschalten vom Ruhezustand in den Übertragungszustand wieder von einer relativ großen Entfernung ausgehend an den Tonerbildträger angeschwenkt werden. Das Umschalten kann somit nicht beliebig schnell ausgeführt werden. Außerdem ist das motorische Schwenken der Entwicklereinheiten nur mit einer Vielzahl von zusätzlichen mechanischen Bauteilen möglich, die einem hehen Verschleiß unterliegen. Häufig müssen zusätzlich zum Abschwenken noch weitere Maßnahmen getroffen werden, wie z.B. ein Ausschalten bzw. Einschalten von rotierenden Bauteilen in der Entwicklereinheit, um ein Stauben des Toners zu verhindern. Dieser Staub würde zu unerwinschten Hintergrundbildungen auf dem Tonerbildträger und zu Verschmutzungen des Druckkers führen. Durch das Ein- und Ausschalten der rotierenden Bauteile wird die Zeit für das Umschalten weiter verlängert. In der EP 0 691 691 586 A1 wird auch eine zweite Ausführungsform erläutert, bei der ein Kraftfeld im Entwicklerspalt ein- bzw. ausgeschaltet wird, um die Entwicklereinheit ein- bzw. auszuschalten.

Bei einer Entwicklereinheit gemäß US 5,270, 782 werden im abgeschalteten Betriebszustand der Entwicklereinheit die Tonerteilchen auf der Entwicklerwalze durch nicht näher erläuterte Mittel entfernt.

Die oben genannten Probleme treten u.a. bei elektrografischen, magnetografischen und ionografischen Druckern oder Kopierern auf, die unter dem Begriff elektrografischer Drukker zusammengefaßt sind. Der verwendete Toner ist ein Einkomponenten- oder Mehrkomponententoner. Verwendet werden feste Toner oder flüssige Toner.

Gemäß DE 41 13 777 A1 konnen Ladungsbereiche gleichen Potentials mit Tonerteilchen verschiedener Farben entwickelt werden, wenn jeder Entwicklereinheit eine Belichtungseinheit zugeordnet ist. Eine Entwicklereinheit entwickelt dann nicht, wenn die zugehörige Belichtungseinheit dunkel geschaltet ist. Die oben genannten Probleme hinsichtlich des Ein- und Ausschaltens der Entwicklereinheiten treten nicht auf. Dafürmüssen aber mehrere Bauraum beanspruchende und fertigungstechnisch aufwendige Belichtungseinheiten in den Drucker eingebaut werden.

Es ist Aufgabe der Erfindung, ein weiteres, einfaches Verfahren zum Betreiben eines elektrografischen Druckers oder Kopierers anzugeben, das ein schnelles Ein- und Ausschalten das Entwicklungsvermögens der Entwicklereinheiten gestattet.

Diese Aufgabe wird durch ein Verfahren mit den Merkmalen des Patentanspruchs 1 gelöst. Vorteilhafte Weiterbildungen sind in den abhängigen Unteransprüchen angegeben.

Die Erfindung geht von der Erkenntnis aus, daß zum Erreichen einer kurzen Ein- bzw. Ausschaltzeit des Entwicklungsvermögens der Entwicklereinheiten ein Bewegen von mechanischen Bauteilen vermieden werden muß. Bleiben alle mechanischen Bauteile der Entwicklereinheit und auch die Entwicklereinheit, selbst ständig an der gleichen Postion, so muß ein Eingriff in den Transportweg der Tonerteilchen erfolgen.

Bei der Erfindung wird im Übertragungszustand der jeweiligen. Entwicklereinheit an mindestens einem Abschnitt des Transportwegs der Tonerteilchen von einem Tonerbehälter zum Tonerbildträger ein Kraftfeld angelegt, welches den Transport der Tonerteilchen in Richtung Tonerbildträger bewirkt. Im Ruhezustand der jeweiligen Entwicklereinheit wird der Transport der Tonerteilchen an dem Abschnitt durch Ändern des Kraftfeldes unterbrochen. Somit wird bei der Erfindung durch Einwirkung auf einen im Vergleich zum gesamten Transportweg der Tonerteilchen relativ kurzen Abschnitt erreicht, daß die jeweilige Entwicklereinheit im Übertragungszustand ist, falls Tonerteilchen durch den Abschnitt transportiert werden, oder daß die Entwicklereinheit im Ruhezustand ist, wenn keine Tonerteilchen durch den Abschnitt transportiert werden. Da der Abschnitt klein gewählt werden kann, ist auch der Aufwand zur Einwirkung auf den Abschnitt bei der Erfindung gering. Außerdem müssen zur Einwirkung auf den Abschnitt keine mechanischen Bauteile in Bewegung gesetzt werden, da das Kraftfeld über die Energiezufuhr geändert werden kann.

Bei der Erfindung gibt die Entwicklereinheit im Ruhezustand keine Tonerteilchen ab, da die Tonerteilchen am Abschnitt zurückgehalten werden. Eine unerwünschte Hintergrundbildung auf dem Tonerteilchenbild wird vermieden.

Bei der Erfindung wird das Kraftfeld zur Unterbrechung bzw. zum Ermöglichen des Tonerteilchentransports an einer außerhalb des Entwicklungs-Spalts liegenden Stelle des Transportwegs der Tonerteilchen angeordnet. Wirkt das veränderliche Kraftfeld im Bereich des Tonerbehälters, so liegt der beeinflußte Abschnitt am Anfang des Transportwegs der Tonerteilchen vom Tonerbehälter zum Tonerbildträger. Im Ruhezustand wird mit dem Transport von Tonerteilchen entlang des Transportwegs erst gar nicht begonnen, so daß Einrichtungen zum Transport ebenfalls in einen Ruhezustand geschaltet werden können.

Das Kraftfeld wirkt bei der Erfindung alternativ im Bereich der Transporteinrichtung, die den aufzubringenden Toner nach der Entnahme aus dem Tonerbehälter transportiert. Der Abschnitt zur Beeinflussung des Entwicklungsvermögens der Entwicklereinheit befindet sich in diesem Fall auf einem mittleren Teil des Transportwegs. Eine Beeinflussung eines Kraftfeldes am Tonerbildträger oder eines Kraftfeldes zur Entnahme der Tonerteilchen aus dem Tonerbehälter wird umgangen, wobei die Umschaltzeit zwischen der Umschaltzeit bei Lage des Abschnitts am Anfang des Transportwegs und der Umschaltzeit bei Lage des Abschnitts am Ende des Transportwegs liegt. Der Transportweg kann auch an mehreren Stellen unterbrochen werden.

In einem Ausführungsbeispiel der Erfindung wird das, Kraftfeld durch Umpolen oder durch Abschalten der elektrischen Versorgungsspannung zum Aufbau des Kraftfeldes geändert. Sowohl Umpolen als auch Abschalten sind einfach zu realisierende technische Maßnahmen. Das Umpolen führt dazu, daß das Kraftfeld dem Transport der Tonerteilchen in Richtung Ladungsbildträger am Abschnitt sogar entgegenwirkt. Dadurch kann der Abschnitt gegenüber dem einfachen Abschalten weiter verkleinert werden.

Die Erfindung betrifft in einem weiteren Aspekt einen elektrografischen Drucker oder Kopierer, der insbesondere zum Durchführen des Verfahrens nach der Erfindung eingesetzt wird. Die oben genannten technischen Wirkungen treten somit auch bei dem Drucker oder Kopierer auf.

Die Wirkungen der Erfindung kommen insbesondere zum Tragen, wenn in der Entwicklereinheit des elektrografischen Druckers Tonerteilchen verwendet werden, die einem Toner-Luft-Gemisch entnommen wurden, wie es beispielsweise in der US 4,777,106 erläutert ist.

In folgenden werden Ausführungsbeispiele der Erfindung unter Bezugnahme auf die Zeichnungen erläutert. Darin zeigen:
- Fig. 1: den schematischen Aufbau einer Entwicklereinheit,
- Fig. 2: die Anordnung von zwei Entwicklereinheiten an einem Fotoleiterband,
- Fig. 3: die Vorgänge an drei Kraftfeldern innerhalb der Entwicklereinheit,
- Fig. 4: die Vorgänge beim Verändern des Kraftfelds in einem Übertragungs-Spalt, und
- Fig. 5: die Vorgänge beim Verändern des Kraftfelds in einem Entwicklungs-Spalt.

Fig. 1 zeigt schematisch den Aufbau einer Entwicklereinheit 10, an welcher ein Fotoleiterband 12 in Richtung eines Pfeils 14 vorbeigeführt wird. Auf dem Fotoleiterband 12 befindet sich im der Entwicklereinheit 10 zugewandten Oberflächenbereich ein latentes Ladungsbild, in welchem die Ladungen gemäß der Bildinformation des zu druckenden Bildes verteilt sind. Die Transportvorrichtung für das Fotoleiterband 12 wurde in Fig. 1 zur Vereinfachung der Darstellung nicht mitgezeichnet.

Die Entwicklereinheit 10 enthält einen Behälter 16, in dem sich ein Toner-Luft-Gemisch 18 befindet. Im Gemisch 18 ist Toner und Luft etwa im Verhältnis 1:10 gemischt, wodurch sich das Gemisch 18 wie eine Flüssigkeit verhält. Eine Grenzfläche 20 zwischen dem Gemisch 18 und der in der Entwicklereinheit 10 enthaltenen Luft ist relativ glatt. Ein Ultraschallsensor 22 oberhalb der Oberfläche 20 erfaßt eine Füllstands-Höhe H des Gemischs 18.

Das Gemisch 18 wird aus festen Tonerteilchen mit einer durchschnittlichen Größe von etwa 10 µm erzeugt, die durch eine Tonerdosiereinrichtung 24 dem Toner-Luft-Gemisch 18 in definierten Mengen zugeführt werden. Ein Tonerteilchenvorrat 26 befindet sich zwischen geneigten Seitenwänden 28 der Tonerdosiereinrichtung 24, so daß die Tonerteilchen einem Dosierrad 30 trichterförmig zugeführt werden. Das Dosierrad 30 hat entlang seines Umfangs Aussparungen, in die jeweils gleiche Mengen Tonerteilchen aufgenommen werden. Durch eine Drehbewegung des Dosierrades 30 werden Tonerteilchen aus dem Innern der Tonerdosiereinrichtung 24 dem Toner-Luft-Gemisch 18 zugeführt, sobald der Ultraschallsensor 22 ein Absinken der Grenzfläche 20 unter eine vorgegebenen Soll-Höhe registriert.

Im Bodenbereich der Entwicklereinheit 10 ist eine luftdurchlässige Platte 32 aus einem porösen Polyethylen-Werkstoff angeordnet, durch die Luft großflächig aus einer unter der Platte 32 liegenden Kammer 34 in das Toner-Luft-Gemisch 18 einströmt. Der Kammer 34 wird durch einen Luftzufuhr-Anschluß 36 ständig Luft zugeführt.

In der Entwicklereinheit 10 befinden sich zwei Korona-Drähte 38 und 40, die eine Spannung von etwa -8 kV haben und die Tonerteilchen des Gemischs 18 in ihrer Umgebung negativ aufladen. Die Korona-Drähte 38 und 40 verlaufen quer durch die gesamte Entwicklereinheit in einer Länge, die der Ausdehnung des Fotoleiterbandes 12 quer zu dessen Transportrichtung 14 etwa entspricht. Oberhalb der Korona-Drähte 38 und 40 und oberhalb der Grenzfläche 20 ist eine Übertragungswalze 42 angeordnet, deren Achse 44 parallel zu den Korona-Drähten 38 und 40 verläuft. Eine leitende Oberflächenschicht 46 hat etwa ein Potential von -0,9 kV, so daß über die gesamte Länge der Korona-Drähte 38 und 40 die erzeugten negativen Tonerteilchen aufgrund der Wirkung des elektrischen Feldes zwischen den Korona-Drähten 38, 40 und der Übertragungswalze 42 auf der Oberflächenschicht 46 abgelagert werden. Bei einer Drehung der Übertragungswalze 42 in Richtung eines Pfeils 48 werden die abgelagerten Tonerteilchen in Richtung einer Öffnung 50 der Entwicklereinheit 10 zur Abgabe von Tonerteilchen transportiert. Der Transportweg der geladenen Tonerteilchen verläuft für den in der Fig. 1 dargestellten Schnitt durch die Entwicklereinheit 10 entlang des Außenradius der Übertragungswalze 42 von einem Punkt A bis zu einem Punkt B.

Im Punkt B werden die Tonerteilchen unter Wirkung eines weiteren elektrischen Feldes auf eine leitende Oberflächenschicht 52 einer Entwicklerwalze 54 übertragen, welche sich in Richtung eines Pfeils 56 dreht. Das weitere elektrische Feld liegt zwischen der Oberflächenschicht 46 und der auf ein Potential von etwa -0,5 kV aufgeladenen Oberflächenschicht 52 Die Achse 58 der Entwicklerwalze 54 ist im wesentlichen parallel zur Achse 44 angeordnet. Für den in Fig. 1 dargestellten Schnitt werden die Tonerteilchen nach der Übertragung im Punkt B durch die Entwicklerwalze 54 entlang des Außenradius der Entwicklerwalze 54 zu einem Punkt C in der Öffnung 50 transportiert.

Vereinzelte Tonerteilchen, die nicht von der Übertragungswalze 42 zur Entwicklerwalze 54 übertragen wurden, werden mit Hilfe eines Abstreifers 60 von der Oberflächenschicht 46 entfernt, bevor der jeweilige Bereich der Oberflächenschicht 46 wieder mit neuen geladenen Tonerteilchen bedeckt wird. Der Abstreifer 60 verläuft über die gesamte Länge der Übertragungswalze 42 und wird von einem Abstreifer-Halter 62 gehalten.

Im Bereich der Öffnung 50 wird das latente Ladungsbild des Fotoleiterbands 12 dadurch entwickelt, daß sich in aufgeladenen Bereichen des Fotoleiterbands 12 Tonerteilchen von der Oberflächenschicht 52 anlagern. Auf der Entwicklerwalze 54 verbleibende Tonerteilchen werden durch einen weiteren Abstreifer 64 von der Oberflächenschicht 52 entfernt, bevor wieder neue Tonerteilchen von der Übertragungswalze 42 aufgebracht werden. Der Abstreifer 64 verläuft über die gesamte Länge der Entwicklerwalze 54 und wird von einem weiteren Abstreifer-Halter 66 gehalten, der gleichzeitig auch Leitvorrichtung für die sich von der Entwicklerwalze 54 lösenden Tonerteilchen ist. Die durch die Abstreifer 60 und 64 entfernten Tonerteilchen fallen zurück in das Gemisch 18.

Durch eine Toner-Zufuhreinrichtung 68 wird der Entwicklereinheit Toner zugeführt, welcher die beim Entwickeln verbrauchten Tonerteilchen ersetzt.

Fig. 2 zeigt die Anordnung zweier Entwicklereinheiten 100, 102 am Fotoleiterband 12, wobei jedoch nur die im folgenden benötigten Bestandteile dargestellt sind. Die Entwicklereinheiten 100 und 102 sind wie die Entwicklereinheit 10 aufgebaut, so daß identische Bestandteile nicht noch einmal erläutert werden. Diese Bestandteile behalten ihr Bezugszeichen bei und werden im Fall der Entwicklereinheit 100 durch einen und im Fall der Entwicklereinheit 102 durch zwei hochgestellte Striche gekennzeichnet. Die Tonerteilchen im Toner-Luft-Gemisch 18' haben die Farbe Schwarz, so daß die Entwicklereinheit 100 ein latentes Ladungsbild auf dem Fotoleiter 12 nur mit schwarzen Tonerteilchen entwickeln kann. Dagegen haben die Tonerteilchen im Toner-Luft-Gemisch 18'' die Farbe Blau, so daß die Entwicklereinheit 102 im Übertragungszustand das latente Ladungsbild auf dem Fotoleiterband 12 mit Tonerteilchen der Farbe Blau entwickelt.

In der Fig. 2 befindet sich die Entwicklereinheit 100 im Übertragungszustand, während sich die Entwicklereinheit 102 in einem Ruhezustand befindet, in dem keine blauen Tonerteilchen auf das Fotoleiterband 12 aufgebracht werden.

Auf dem Fotoleiterband 12 werden nacheinander Ladungsbilder aufgebracht, die wahlweise von der Entwicklereinheit 100 oder von der Entwicklereinheit 102 entwickelt werden. Anschließend werden die Tonerbilder vom Fotoleiterband 12 mit Hilfe einer nicht dargestellten Übertragungsvorrichtung auf einen Endbildträger, z.B. aus Papier übertragen, wobei die Druckbilder auf einem Endbildträger nebeneinander oder auf verschiedenen Endbildträgern gedruckt werden.

Alternativ können die Tonerbilder jedoch auch auf einem Endbildträger übereinander gedruckt werden. Dazu wird entweder der Endbildträger mehrmals an der Übertragungsvorrichtung vorbeigeführt oder es wird ein Zwischenträger verwendet, auf dem die Druckbilder "gesammelt" werden, bis sie letztlich in einen weiteren Übertragungsvorgang vom Zwischenträger auf den Endbildträger übertragen werden.

In der Fig. 2 ist ein momentaner Zustand dargestellt, in dem die Entwicklereinheit 100 im Übertragungszustand und die Entwicklereinheit 102 im Ruhezustand ist. Somit werden ausschließlich schwarze Tonerteilchen zum Entwickeln des latenten Ladungsbildes auf dem Fotoleiterband 12 verwendet. Bewegt sich das entwickelte Ladungsbild an der Entwicklereinheit 102 vorbei, werden keine blauen Tonerteilchen aufgetragen, da sich die Entwicklerstation 102 im Ruhezustand befindet. Das Erzeugen des Ruhezustands wird weiter unten erläutert.

Müssen blaue Tonerteilchen auf das latente Ladungsbild des Fotoleiterbands 12 aufgetragen werden, so wird die Entwicklereinheit 100 durch eine nicht dargestellte Steuerung vom Übertragungszustand in den Ruhezustand geschaltet und die Entwicklereinheit 102 wird ebenfalls durch die Steuerung vom Ruhezustand in den Übertragungszustand geschaltet. Beim Vorbeitransport des latenten Ladungsbildes auf dem Fotoleiterband 12 an der Entwicklereinheit 100 werden in diesem Fall keine schwarzen Tonerteilchen aufgetragen. Das latente Ladungsbild gelangt unentwickelt bis zur Entwicklereinheit 102, durch die dann die blauen Tonerteilchen aufgetragen werden.

Die Entwicklereinheit 102 befindet sich in der Fig. 2 im Ruhezustand, da ein elektrisches Kraftfeld zwischen den Korona-Drähten 38", 40" und der Oberflächenschicht 46'' der Übertragungswalze 42'' abgeschaltet wurde, so daß keine Tonerteilchen aus dem Toner-Luft-Gemisch 18" entnommen werden. Die Übertragungswalze 42'' und die Entwicklerwalze 52'' der Entwicklereinheit 102 drehen sich auch im Ruhezustand, um ein Einstellen einer Soll-Drehzahl zu vermeiden, falls die Entwicklereinheit 102 wieder in den Ubertragungszustand geschaltet wird. Das Einstellen der Soll-Drehzahl benötigt einen längere Einstellzeit, die das Umschalten unnötig verzögert.

Fig. 3 zeigt Vorgänge an den drei Kraftfeldern innerhalb der Entwicklereinheit 100. Teil a der Fig. 3 zeigt die bereits erläuterte Entwicklereinheit 100 in einer schematischen Darstellung. Das erste Kraftfeld I wirkt zwischen den Korona-Drähten 38', 40' und der Oberflächenschicht 46' der Übertragungswalze 42' im Bereich des Punktes A'.

Das zweite elektrische Kraftfeld II wirkt zwischen der Oberflächenschicht 46' und der Oberflächenschicht 52' der Entwicklerwalze 54' im Bereich des Punktes B'. Das dritte Kraftfeld III wirkt im Bereich eines Entwicklungs-Spalts 110 zwischen Oberflächenschicht 52' und Fotoleiterband 12.

Durch das erste Kraftfeld I werden Tonerteilchen aus dem Toner-Luft-Gemisch 18 auf die Oberflächenschicht 46' aufgetragen.

Teil b der Fig. 3 zeigt eine vergrößerte Darstellung des Kraftfeldes II im Übertragungszustand. Zwischen der Oberflächenschicht 46', die auf ein Potential von -0,9 kV aufgeladen ist, und der Oberflächenschicht 52', die auf ein Potential von -0,5 kV aufgeladen ist, bildet sich in einem Übertragungs-Spalt 112 ein elektrisches Feld aus, dessen Feldlinien von der Oberflächenschicht 52' ausgehend bis zur Oberflachenschicht 46' verlaufen. Zur Übersichtlichkeit sind im Teil b der Fig. 3 im Ubertragungs-Spalt 112 an Stelle der Feldlinien Kraftfeldlinien 114 dargestellt, die die Kräfte im Übertragungs-Spalt auf negativ geladene Tonerteilchen 116 verdeutlichen. Aufgrund der negativen Ladung der Tonerteilchen 116 verlaufen die Kraftlinien 114 entgegen den Feldlinien von der Oberflächenschicht 46' zur Oberflächenschicht 52'. Somit werden im Übertragungs-Spalt 112 die Tonerteilchen 116 durch das Kraftfeld II von der Übertragungswalze 42' zur Entwicklerwalze 54' übertragen. Da sich beide Walzen 42' und 54' synchron zueinander in Richtung der Pfeile 48' bzw. 56' drehen, bleibt die auf der Übertragungswalze 42' vorhandene Schichtdicke der Tonerteilchen 116 beim Übertragen der Tonerteilchen 116 auf die Entwicklerwalze 54' erhalten.

Teil c der Fig. 3 zeigt eine vergrößerte Darstellung des Kraftfeldes III im Entwicklungs-Spalt 110. Auf dem Fotoleiterband 12 befindet sich das latente Ladungsbild, das Bereiche 120 mit einem Aufladepotential von -0,9 kV und Bereiche 122 mit einem gegenüber dem Aufladepotential abgesenkten Potential hat. Das Absenken erfolgte durch Belichtung des Fotoleiterbands 12 in den Bereichen 122 in einem vorhergehenden Belichtungsschritt. Das abgesenkte Potential hat einen numerischen Wert von etwa 0 V.

Im Bereich des Entwicklungs-Spalts 110 entsteht zwischen den Bereichen 122 und der Oberflächenschicht 52' ein elektrisches Feld, dessen Feldlinien von der Oberfläche des Fotoleiters 12 in Richtung der Oberflächenschicht 52' gerichtet sind. Anstelle der Feldlinien sind im Teil c der Fig. 3 Kraftlinien 123 auf die negativ geladenen Tonerteilchen 116 dargestellt, die bei Bereichen 122 mit abgesenktem Potential Richtung von der Oberflächenschicht 52' in Richtung Oberfläche des Fotoleiterbands 12 verlaufen. Das Kraftfeld III bewirkt demzufolge im Falle der Bereiche 122, daß Tonerteilchen 116 von der Oberflächenschicht 52' auf das Fotoleiterband 12 überspringen und sich an den Bereichen 122 anlagern.

Zwischen den Bereichen 120 mit dem Aufladepotential und der Oberflächenschicht 52' bildet sich ein elektrisches Feld aus, dessen Feldlinien von der Oberflächenschicht 52' in Richtung Fotoleiterband 12 verlaufen. Die Kraftfeldlinien 123 des Kraftfelds III verlaufen im Entwicklungs-Spalt 110 von den Bereichen 120 ausgehend in Richtung Oberflächenschicht 52'.

Somit werden Tonerteilchen 116, die Bereichen 120 gegenüberliegen nicht auf das Fotoleiterband 12 übertragen, sondern von diesem weg an die Oberflächenschicht 52' gepreßt. Fotoleiterband 12 und Entwicklerwalze 54' bewegen sich synchron zueinander, so daß ein Verwischen des auf das latente Ladungsbild aufgebrachten Tonerbildes 124 vermieden wird.

Wird der Transportweg der Tonerteilchen im Bereich des Kraftfeldes I unterbrochen, indem das Potential der Korona-Drähte 38' und 40' auf den Wert von 0 V betragsmäßig abgesenkt wird, so werden die Tonerteilchen, die sich momentan zwischen den Punkten A', B' und C' befinden, noch weiter transportiert. Beim Einschalten des Kraftfeldes I durch betragsmäßiges Erhöhen des Potentials der Korona-Brähte 38' und 40' auf -0,8 kV müssen die Tonerteilchen erst den Transportweg von A' über den Punkt B' bis zum Punkt C' zurücklegen. Die Schaltzeit zum Schalten des Entwicklungsvermögens der Entwicklereinheit 100 wird demzufolge im wesentlichen durch die Transportzeit der Tonerteilchen vom Punkt A' bis zum Punkt C' bestimmt.

Fig. 4 zeigt die Wirkung einer Veränderung des Kraftfeldes II, wenn dieses in einem weiteren Ausführungsbeispiel beim Umschalten zwischen Übertragungszustand und Ruhezustand verändert wird. Beim Einschalten des Ruhezustands werden durch eine Steuerung die Potentiale auf den Oberflächenschichten 46' und 52' vertauscht. Somit hat die Oberflächenschicht 46' ein Potential von -0,5 kV und die Oberflächenschicht 52' ein Potential von -0,9 kV. Im Übertragungs-Spalt 112 verlaufen die nicht dargestellten Feldlinien des elektrischen Feldes nunmehr von der Oberflächenschicht 46' in Richtung Oberflächenschicht 52', so daß die Kraftlinien 114 bezüglich der negativ geladenen Tonerteilchen 116 im umgekehrter Richtung von der Oberflächenschicht 52' zur oberflächenschicht 46' verlaufen. Die Tonerteilchen 116 werden durch das Kraftfeld II im Ruhezustand nicht von der Übertragungswalze 42' zur Entwicklerwalze 54' übertragen, sondern im Gegenteil noch mit einer zusätzlichen Kraft gegen die Oberflächenschicht 46' der Übertragungswalze 42' gepreßt.

Die Schaltzeit beim Verwenden des Kraftfeldes II zum Umschalten zwischen Übertragungszustand und Ruhezustand wird im wesentlichen durch die Transportzeit bestimmt, welche die Tonerteilchen zwischen den Punkten A', B' und C' benötigen; vgl. Teil a der Fig. 3. Dies ist darauf zurückzufuhren, daß im Ruhezustand ein Tonerteilchen-Teppich auf der Übertragungswalze 42' entsteht, dessen Dicke von der geforderten Dicke im Übertragungszustand erheblich abweicht.

In anderen Ausführungsbeispielen der Erfindung haben die Oberflächenschichten 46' und 52' im Ruhezustand andere Potentiale. Hat die Oberflächenschicht 52' im Ruhezustand ein Potential von -0,9 kV und die Oberflächenschicht 46' ein Potential von 0 V, so ist die Potentialdifferenz im Übertragungs-Spalt noch größer, wodurch die Sicherheit höher ist, daß keine Tonerteilchen 116 von der Übertragungswalze 42' auf die Entwicklerwalze 54' gelangen. Allerdings bildet sich auf der Übertragungswalze 52' in diesem Fall ein Tonerteilchen-Teppich der Tonerteilchen 116 aus, dessen Dicke im Ruhezustand die Dicke im Übertragungszustand erheblich überschreitet. Die Schaltzeit zum Umschalten des Entwicklungsvermögens verlängert sich und ist durch die Transportzeit vom Punkt A' über den Punkt 3' bis zum Punkt A' bestimmt; vgl. Teil a der Fig. 3.

In einem weiteren Ausführungsbeispiel der Erfindung hat die Oberflächenschicht 52' im Ruhezustand ein Potential von -0,3 kV und die Oberflächenschicht 46' ein Potential von 0 V.

Fig. 5 zeigt ein Ausführungsbeispiel der Erfindung bei dem das Kraftfeld III beim Umschalten zwischen Übertragungszustand und Ruhezustand verändert wird. Im Ruhezustand hat die Oberflächenschicht 52' ein Potential von 0V. Dadurch wird erreicht, daß die Kraftlinien des Kraftfeldes III sowohl für die Bereiche 120 als auch für die Bereiche 122 vom Fotoleiterband 12 in Richtung Oberflächenschicht 52' gerichtet sind. Ein Ablagern von Tonerteilchen 116 auf dem Fotoleiterband 12 wird verhindert. Die Schaltzeit beim Umschalten zwischen Ruhezustand und Übertragungszustand bzw. vom Übertragungszustand in den Ruhezustand ist sehr kurz.

### Bezugszeichenliste

- 10: Entwicklereinheit
- 12: Fotoleiterband
- 14: Pfeil
- 16: Behälter
- 18. 18', 18": Toner-Luft-Gemisch
- 20: Grenzfläche
- 22: Ultraschallsensor
- H: Höhe
- 24: Tonerdosiereinrichtung
- 26: Tonerteilchenvorrat
- 28: geneigte Seitenwände
- 30: Dosierrad
- 32: luftdurchlässige Platte
- 34: Kammer
- 36: Luftzufuhr-Anschluß
- 38, 38', 38'': Korona-Draht
- 40, 40', 40": Korona-Draht
- 42, 42', 42'': Übertragungswalze
- 44: Achse
- 46, 46', 46": Oberflächenschicht (leitend)
- 48, 48', 48'': Pfeil
- 50: Öffnung
- A, B, C: Punkt
- 52, 52', 52": Oberflächenschicht (leitend)
- 54, 54', 54": Entwicklerwalze
- 56, 56', 56'': Pfeil
- 58: Achse
- 60, 64: Abstreifer
- 62, 66: Abstreifer-Halter
- 68: Tonerzufuhreinrichtung
- 100, 102: Entwicklereinheit
- 110: Entwicklungs-Spalt
- I, II, III: Kraftfeld
- 112: Übertragungs-Spalt
- 114: Kraftlinien
- 116: Tonerteilchen
- 120: Bereiche mit Aufladepotential
- 122: Bereiche mit abgesenktem Potential
- 123: Kraftlinien
- 124: Tonerbild

## Patentansprüche

1. Verfahren zum Betreiben eines elektrografischen Druckers oder Kopierers,
bei dem auf einen Tonerbildträger (12) Tonerteilchen (116) unterschiedlicher Farben durch mindestens zwei Entwicklereinheiten (100, 102) aufgebracht werden,
wahlweise eine der beiden Entwicklereinheiten (100, 102) in einen Übertragungszustand geschaltet wird, in welchem Tonerteilchen (116) auf den Tonerbildträger (12) aufgebracht werden,
wobei sich die andere Entwicklereinheit (100, 102) in einem Ruhezustand befindet, in welchem keine Tonerteilchen (116) auf den Tonerbildträger (12) aufgebracht werden,
im Übertragungszustand der Entwicklereinheit (100, 102) an mindestens einem Abschnitt (A', B', C'; A", B'', C") des Transportwegs der Tonerteilchen (116) von einem Tonerbehälter (16) zum Tonerbildträger (12) ein Kraftfeld (I, II, III) angelegt wird, das den Transport der Tonerteilchen (116) in Richtung Tonerbildträger (12) bewirkt,
und bei dem im Ruhezustand der Entwicklereinheit (100, 102) der Transport der Tonerteilchen (116) an dem Abschnitt (A', B', C'; A'', B'', C'') durch Ändern des Kraftfeldes (I, II, III) unterbrochen wird,
**dadurch gekennzeichnet, daß** das Kraftfeld (I) im Bereich eines im Tonerbehälter (16) enthaltenen Tonerteilchenvorrats (18) wirkt, und/oder
daß das Kraftfeld (II) im Bereich eines ÜbertragungsSpalts (112) einer Transporteinrichtung (42', 54'; 42'', 54'') wirkt, welche die aufzubringenden Tonerteilchen (116) nach der Entnahme aus dem Tonerbehälter (16) zu eine Entwicklungs-Spalt (110) zwischen dem Tonerbildträger (12) und einem Abgabeelement (54', 54'') zem Abgeben von Tonerteilchen (116) aus der Entwicklereinheit (100, 102) transportiert.

2. Verfahren nach Anspruch 1, **dadurch gekennzeichnet, daß** das Kraftfeld (I, II) durch Umpolen oder durch Abschalten einer elektrischen Versorgungsspannung zum Aufbau des Kraftfeldes (I, II) geändert wird.

3. Verfahren nach Anspruch 1 oder 2, **dadurch gekennzeichnet, daß** ein weiteres kraftfeld (III) im Bereich eines Entwicklungs-Spalts (110) zwischen dem Tonerbildträger (12) und einem Abgabeelement (54', 54'') zum Abgeben von Tonerteilchen (116) aus der Entwicklereinheit (100, 102) wirkt.

4. Elektrografischer Drucker oder Kopierer, insbesondere zum Durchführen des Verfahrens nach einem der vorhergehenden Ansprüche,
mit einem Tonerbildträger (12), auf den Tonerteilchen (116) unterschiedlicher Farben durch mindestens zwei Entwicklereinheiten (100, 102) aufgebracht werden,
einer Steuereinheit, die wahlweise eine der beiden Entwicklereinheiten (100, 102) in einen Übertragungszustand schaltet, in welchem Tonerteilchen (116) auf den Tonerbildträger (12) aufgebracht werden,
wobei sich die andere Entwicklereinheit (100, 102) in einem Ruhezustand befindet, in welchem keine Tonerteilchen (116) auf den Tonerbildträger (12) aufgebracht werden,
und mit mindestens einer Felderzeugungseinrichtung (38', 40') für jede Entwicklereinheit (100, 102), deren Kraftfeld (I, II, III) auf einen Abschnitt (A', B', C'; A", B", C") des Transportwegs der Tonerteilchen (116) von einem Tonerbehälter (16) zum Tonerbildträger (12) wirkt,
wobei die Steuereinheit das Kraftfeld (I, II, III) im übertragungszustand so schaltet, daß das Kraftfeld (I, II, III) den Transport der Tonerteilchen (116) in Richtung Tonerbildträger (12) bewirkt,
und wobei die Steuereinheit das Kraftfeld (I, II, III) im Ruhezustand so schaltet, daß der Transport der Tonerteilchen (116) an dem Abschnitt (A', B', C'; A", B'', C'') unterbrochen wird,
**dadurch gekennzeichnet, daß** mindestens eine der Entwicklereinheiten (100, 102), folgende Elemente enthält:
eine Vorrichtung (32, 36) zum Erzeugen eines sich wie eine Flüssigkeit verhaltenden Gemischs (18) aus Luft und Tonerteilchen (116) im Tonerbehälter (16),
eine Koronaeinrichtung (38, 40) mit einem vorgegebenen Potential zum elektrischen Aufladen der Tonerteilchen (116),
und eine gegenüber der Koronavorrichtung (38, 40) angeordnete Toneraufnahmefläche (46), auf die sich die aufgeladenen Tonerteilchen (116) unter Wirkung des Kraftfeldes (I) ablagern, und/oder
dadurch, daß mindestens eine der Entwicklereinheiten (100, 102), eine Transportvorrichtung (42, 54) zum Transport der aufgeladenen Tonerteilchen (116) enthält, wobei die Transportvorrichtung (42, 54) die aufgeladenen Tonerteilchen (116) nach der Entnahme aus dem Tonerbehälter (16) in Richtung einer Abgabe (50) zum Abgeben der Tonerteilchen (116) aus der Entwicklereinheit (10) transportiert,
und daß das Kraftfeld (II) innerhalb der Transportvorrichtung (42, 54) angeordnet ist.

5. Elektrografischer Drucker oder Kopierer nach Anspruch 4 **dadurch gekennzeichnet, daß** die Tonerteilchen (116) unter Verwendung mindestens einer rotierenden Oberfläche (46, 52) transportiert werden, die sich im Übertragungszustand und im Ruhezustand mit einer vorgegebenen Geschwindigkeit dreht.

6. Elektrografischer Drucker oder Kopierer nach Anspruch 4 oder 5, **dadurch gekennzeichnet, daß** das Kraftfeld (I, II, III) zwischen einander gegenüberliegenden leitenden Flächen oder Flächenabschnitten erzeugt wird, die einen Potentialunterschied vorgegebener Größe haben, der im Ruhezustand gegenüber dem Betriebszustand betragsmäßig verringert und/oder im Vorzeichen verändert wird.

## Claims

1. Method for operating an electrographic printer or copier,
in which toner particles (116) of different colours are deposited on a toner image carrier (12) by at least two developer units (100, 102),
one of the two developer units (100, 102) is selectively switched into a transfer state in which toner particles (116) are deposited onto the toner image carrier (12),
the other developer unit (100, 102) being in a resting state in which no toner particles (116) are deposited onto the toner image carrier (12),
in the transfer state of the developer unit (100, 102), a force field (I, II, III) is applied to at least one segment (A', B', C'; A", B", C") of the transport path of the toner particles (116) from a toner container (16) to the toner image carrier (12), said force field effecting the transport of the toner particles (116) in the direction of the toner image carrier (12),
and in which, in the resting state of the developer unit (100, 102), the transport of the toner particles (116) is interrupted at the segment (A', B', C'; A", B", C") by the altering of the force field (I, II, III),
**characterized in that** the force field (I) acts in the region of a toner particle stock (18) contained in the toner container (16), and/or
that the force field (II) acts in the region of a transfer gap (112) of a transport mechanism (42', 54'; 42", 54") which transports the toner particles (116) to be applied, subsequent to removal from the toner container (16), to a development gap (110) between the toner image carrier (12) and a delivery element (54', 54") for delivering toner particles (116) from the developer unit (100, 102).

2. Method according to claim 1, **characterized in that** the force field (I, II) is altered by reversing the polarity or by switching off an electrical supply voltage for the buildup of the force field (I, II).

3. Method according to claim 1 or 2, **characterized in that** an additional force field (III) acts in the region of a development gap (110) between the toner image carrier (12) and a delivery element (54', 54") for delivering toner particles (116) from the developer unit (100, 102).

4. Electrographic printer or copier, in particular for executing the method according to one of the preceding claims,
with a toner image carrier (12) onto which toner particles (116) of different colours are deposited by at least two developer units (100, 102),
with a control unit, which selectively switches one of the two developer units (100, 102) into a transfer state in which toner particles (116) are deposited onto the toner image carrier (12),
the other developer unit (100, 102) being in a resting state in which no toner particles (116) are deposited on the toner image carrier (12),
and with at least one field generator (38', 40') for each developer unit (100, 102), the force field (I, II, III) of which acts on a segment (A', B', C'; A", B", C") of the transport path of the toner particles (116) from a toner container (16) to the toner image carrier (12),
the control unit switching the force field (I, II, III) in the transfer state such that the force field (I, II, III) effects the transport of the toner particles (116) in the direction of the toner image carrier (12),
and, in the resting state, the control unit switching the force field (I, II, III) such that the transport of the toner particles (116) is interrupted at the segment (A', B', C'; A", B", C"),
**characterized in that** at least one of the developer units (100, 102) contains the following elements:
a device (32, 36) for creating a mixture (18) of air and toner particles (116) in the toner container (16), which mixture behaves like a liquid,
a corona means (38, 40) with a predetermined potential for the electrical charging of the toner particles (116),
and a toner acceptance surface (46), which is arranged opposite the corona device (38, 40) and onto which the charged toner particles (116) settle under the influence of the force field (I), and/or
**in that** at least one of the developer units (100, 102) contains a transport device (42, 54) for transporting the charged toner particles (116), said transport device (42, 54) transporting the charged toner particles (116), subsequent to removal from the toner container (16), in the direction of a delivery (50) for delivering the toner particles (116) from the developer unit (10),
and **in that** the force field (II) is arranged inside the transport device (42, 54).

5. Electrographic printer or copier according to claim 4, **characterized in that** the toner particles (116) are transported using at least one rotating surface (46, 52) which rotates with a prescribed speed in the transfer state and in the resting state.

6. Electrographic printer or copier according to claim 4 or 5, **characterized in that** the force field (I, II, III) is generated between opposed conductive surfaces or surface portions which have a potential difference of a specified size, which difference is reduced amountwise and/or altered in its sign in the resting state as compared to the operating state.

## Revendications

1. Procédé de fonctionnement d'un appareil d'impression ou d'un copieur électrographique,
dans lequel des particules de toner (116) de différentes couleurs sont déposées sur un support (12) d'image formée par du toner au moyen de deux unités de développement (100, 102),
dans lequel l'une des deux unités de développement (100, 102) est commutée au choix dans un état de transfert dans lequel des particules de toner (116) sont déposées sur le support (12) d'image formée par du toner,
l'autre unité de développement (100, 102) se trouvant dans un état de repos dans lequel aucune particule de toner (116) n'est déposée sur le support (12) d'image formée par du toner,
dans lequel, lorsque l'unité de développement (100, 102) est dans l'état de transfert, un champ de force (I, II, III), qui commande le transport des particules de toner (116) en direction du support (12) d'image formée par du toner, est appliqué au moins à une portion (A', B', C'; A", B", C") du chemin de transport des particules de toner (116) allant d'un conteneur de toner (16) au support (12) d'image formée par du toner,
et dans lequel, lorsque l'unité de développement (100, 102) est dans l'état de repos, le transport des particules de toner (116) sur la portion (A', B', C'; A", B", C") est interrompu en modifiant le champ de force (I, II, III),
**caractérisé en ce que** le champ de force (I) exerce son action au niveau d'une réserve (18) de particules de toner contenue dans le conteneur de toner (16), et/ou
**en ce que** le champ de force (II) exerce son action au niveau d'une fente de transfert (112) d'un dispositif de transport (42', 54'; 42", 54"), lequel transporte les particules de toner à déposer après que celles-ci ont été prélevées dans le conteneur de toner (16) vers une fente de développement (110) ménagée entre le support (12) d'image de toner et un élément de dépôt (54', 54")destiné à déposer des particules de toner (116) provenant de l'unité de développement (100, 102).

2. Procédé selon la revendication 1, **caractérisé en ce que** le champ de force (I, II) est modifié par inversion de polarité ou déconnexion d'une tension d'alimentation électrique destinée à établir le champ force (I, II).

3. Procédé selon la revendication 1 ou 2, **caractérisé en ce qu'**un autre champ de force (III) exerce son action au niveau d'une fente de développement (110) ménagée entre le support (12) d'image formée par du toner et un élément de dépôt (54', 54") destiné à déposer des particules de toner (116) provenant l'unité de développement (100, 102).

4. Appareil d'impression ou copieur électrographique, en particulier pour mettre en oeuvre le procédé selon l'une des revendications précédentes, comportant :
un support (12) d'image formée par du toner, sur lequel des particules de toner (116) de différentes couleurs sont déposées par au moins deux unités de développement (100, 102),
une unité de commande qui commute au choix l'une des deux unités de développement (100, 102) dans un état de transfert dans lequel des particules de toner (116) sont déposées sur le support (12) d'image formée par du toner,
l'autre unité de développement (100, 102) se trouvant dans un état de repos dans lequel aucune particule de toner (116) n'est déposée sur le support (12) d'image formée par du toner,
et au moins un dispositif de génération de champ (38', 40') pour chaque unité de développement (100, 102), dont le champ de force (I, II, III) exerce son action sur une portion (A', B', C'; A", B", C") du chemin de transport des particules de toner (116) allant d'un conteneur de toner (16) au support (12) d'image formée par du toner,
l'unité de commande commutant le champ de force (I, II, III) dans l'état de transfert de sorte que le champ de force (I, II, III) commande le transport des particules de toner (116) en direction du support (12) d'image formée par du toner,
et l'unité de commande commutant le champ de force (I, II, III) dans l'état de repos de sorte que le transport des particules de toner (116) est interrompu au niveau de la portion (A', B', C'; A", B", C"),
**caractérisé en ce que** l'une au moins des unités de développement (100, 102) comporte les éléments suivants:
un dispositif (32, 36) destiné à générer un mélange (18) se comportant comme un liquide, constitué d'air et de particules de toner (116), dans le conteneur de toner (16),
un dispositif à effet Corona (38, 40) ayant un potentiel prédéterminé pour charger électriquement les particules de toner (116),
et une surface de réception de toner (46), agencée en face du dispositif à effet Corona (38, 40), sur laquelle les particules chargées (116) se déposent sous l'action du champ de force (I), et/ou
**en ce que** l'une au moins des unités de développement (100, 102) comporte un dispositif de transport (42, 54) pour le transport des particules chargées (116), le dispositif de transport (42, 54) transportant les particules de toner à déposer, après que celles-ci ont été prélevées dans le conteneur de toner (16), en direction d'un élément de dépôt (50) destiné à déposer les particules de toner (116) provenant de l'unité de développement (10),
et **en ce que** le champ de force (II) est établi à l'intérieur du dispositif de transport (42, 54).

5. Appareil d'impression ou copieur électrographique selon la revendication 4, **caractérisé en ce que** les particules de toner (116) sont transportées en utilisant au moins une surface tournante (46, 52) qui tourne à une vitesse prédéterminée dans l'état de transfert et dans l'état de repos.

6. Appareil d'impression ou copieur électrographique selon la revendication 4 ou 5, **caractérisé en ce que** le champ de force (I, II, III) est généré entre des surfaces ou des portions de surface conductrices, agencées l'une en face de l'autre, avec une différence de potentiel de grandeur prédéterminée dont la valeur est réduite à l'état de repos par rapport à l'état de fonctionnement et/ou est changée de signe.
